# EUROPÄISCHE PATENTSCHRIFT

(11) **EP 4 177 426 B1**
(45) Veröffentlichungstag und Bekanntmachung des Hinweises auf die Patenterteilung: **29.05.2024**
(21) Anmeldenummer: 22204431.5
(22) Anmeldetag: 28.10.2022
(51) Int. Cl.: E05B 17/00, E05B 9/02, E05B 47/00

(54) **ANTRIEBSAGGREGAT FÜR EINE SCHLIESSEINRICHTUNG, INSBESONDERE FÜR EIN TREIBSTANGENSCHLOSS EINER TÜR**
DRIVE UNIT FOR A LOCKING DEVICE, IN PARTICULAR FOR A DRIVE ROD LOCK OF A DOOR
UNITÉ D'ENTRAÎNEMENT POUR UNE FERMETURE, EN PARTICULIER POUR UNE FERMETURE D'UNE PORTE

(30) Priorität: 04.11.2021 DE 102021212429
(43) Veröffentlichungstag der Anmeldung: 10.05.2023
(73) Patentinhaber: Aug. Winkhaus GmbH & Co. KG, 48291 Telgte (DE)
(72) Erfinder: Jakob, Sebastian, 98617 Untermaßfeld (DE); Stötzer, Cornelius, 98593 Floh-Seligenthal (DE)

(56) Entgegenhaltungen:
- EP-A2- 1 452 674
- CN-A- 111 852 188
- FR-A1- 2 875 250
- US-A1- 2019 032 368
- US-A1- 2021 285 254

## Beschreibung

Die Erfindung betrifft ein Antriebsaggregat für eine Schließeinrichtung, insbesondere für ein Treibstangenschloss einer Tür, eines Fensters oder dergleichen mit einer mechanischen Antriebseinrichtung für ein Schließorgan, mit einer elektronischen Steuereinrichtung der mechanischen Antriebseinrichtung und mit einer Stromquelle zur Versorgung der elektronischen Steuereinrichtung mit elektrischem Strom.

Ein Antriebsaggregat für eine Schließanlage ist beispielsweise aus der EP 1 452 674 A2 bekannt. Bei diesem Antriebsaggregat sind Antriebswellen in gehäuseseitigen Lagerschalen gelagert. Daher können eine Platine und Zahnräder voneinander abgetrennt werden. Das Antriebsaggregat wird von außerhalb mit elektrischem Strom versorgt.

Bei heutigen Schließeinrichtungen ist es jedoch wünschenswert, die Stromquelle innerhalb der Antriebseinrichtung oder unmittelbar angekoppelt an die Antriebseinrichtung anzuordnen, um beispielsweise den Verkabelungsaufwand gering zu halten.

Die Abtrennung der elektrischen und elektronischen Bauteile von den mechanischen Bauteilen trägt zu einer hohen Lebensdauer bei. Insbesondere metallischer Abrieb von Zahnrädern kann zu unerwünschten Überbrückungen von Kontakten und damit zu einem Ausfall der Steuereinrichtung führen.

Der Erfindung liegt das Problem zugrunde, ein Antriebsaggregat der eingangs genannten Art so zu gestalten, dass es besonders einfach aufgebaut ist und eine lange Lebensdauer aufweist.

Dieses Problem wird erfindungsgemäß dadurch gelöst, die Stromquelle und die Steuereinrichtung an unterschiedlichen Bereichen der Antriebseinrichtung angeordnet sind und jeweils eine Trennwand aufweisen und dass die elektrische Leitung mittels einer Trennwand von der Antriebseinrichtung abgetrennt ist und dass die Trennwand der elektrischen Leitung die Trennwände der Steuereinrichtung und der Stromquelle miteinander verbindet.

Durch diese Gestaltung ist die Stromquelle innerhalb des Antriebsaggregats integriert. Die Anordnung kann dabei an nahezu beliebiger Stelle in oder an dem Antriebsaggregat erfolgen, da die Stromquelle über eine elektrische Leitung mit der Steuereinrichtung verbunden ist. Hierdurch ist das Antriebsaggregat besonders einfach aufgebaut. Die Trennwände trennen sämtliche elektrischen, elektronischen und stromführenden Bauteile des Antriebsaggregats von den mechanischen Bauteilen der Antriebseinrichtung ab, so dass eine Verschmutzung von stromführenden Kontakten mit Abrieb der Antriebseinrichtung zuverlässig vermieden wird. Das Antriebsaggregat weist daher eine besonders lange Lebensdauer auf.

Das Antriebsaggregat lässt sich gemäß einer anderen vorteilhaften Weiterbildung der Erfindung beispielsweise Treibstangenschlössern einfach nachrüsten, wenn die Antriebseinrichtung, die Steuereinrichtung, die Stromquelle und die elektrische Leitung in oder unmittelbar angekoppelt an einem gemeinsamen Motorkasten angeordnet sind und wenn die Antriebseinrichtung einen Treibstangenanschlussschieber zur Verbindung mit einer Treibstange hat. Durch diese Gestaltung sind alle zum Antrieb des Treibstangenschlosses erforderlichen Bauteile in oder unmittelbar an dem Motorkasten angeordnet und die elektrischen Komponenten zuverlässig vor Schmutz und Abrieb geschützt. Da der Abrieb bei Treibstangenschlössern elektrisch leitend sein kann, führt die zuverlässige Kapselung aller stromführenden Bauteile vor dem Abrieb zu einer hohen Ausfallsicherheit des Treibstangenschlosses. Die Stromquelle kann als weitere Variante unmittelbar durch eine lösbare Verbindung am Motorkasten angekoppelt sein. Dies ermöglicht einen einfachen ausgetauscht.

Die Montage der Trennwand gestaltet sich gemäß einer anderen vorteilhaften Weiterbildung der Erfindung besonders einfach, wenn die Trennwand der elektrischen Leitung Teil eines Kabelkanals ist.

Die Trennwand weist gemäß einer anderen vorteilhaften Weiterbildung der Erfindung eine hohe Stabilität auf, wenn der Kabelkanal als dreidimensionaler Formkörper ausgebildet ist.

Zur weiteren Verbesserung der Abschirmung der elektrischen Bauteile von der Antriebseinrichtung trägt es gemäß einer anderen vorteilhaften Weiterbildung der Erfindung bei, wenn der Kabelkanal mit einem Ende in eine Öffnung in der Trennwand der Steuereinrichtung und/oder in der Trennwand der Stromquelle eingesetzt ist.

Die Trennwand könnte beispielsweise einstückig mit Wandungen des Antriebsaggregats gefertigt sein. Dies erfordert jedoch Bauraum neben Zahnrädern der Antriebseinrichtung. Die elektrische Leitung lässt sich gemäß einer anderen vorteilhaften Weiterbildung einfach über die Zahnräder der Antriebseinrichtung führen, wenn der Kabelkanal formschlüssig in dem Motorkasten angeordnet ist.

Der Kabelkanal weist gemäß einer anderen vorteilhaften Weiterbildung der Erfindung eine hohe Stabilität auf, wenn der Kabelkanal als dreidimensionale Abdeckung für einen Teilbereich der Antriebseinrichtung ausgebildet ist.

Die Möglichkeit zur Prüfung und Überwachung wesentlicher Bauteile der Antriebseinrichtung gestaltet sich gemäß einer anderen vorteilhaften Weiterbildung der Erfindung besonders einfach, wenn die Abdeckung ein Fenster für eine Antriebsschnecke der Antriebseinrichtung aufweist.

Zur Vereinfachung des konstruktiven Aufbaus der Schließeinrichtung trägt es gemäß einer anderen vorteilhaften Weiterbildung der Erfindung bei, wenn der Kabelkanal als Außenwandung des Motorkastens ausgebildet ist.

Die Befestigung des Kabelkanals in dem Motorkasten oder die Halterung der elektrischen Leitung innerhalb des Kabelkanals gestaltet sich gemäß einer anderen vorteilhaften Weiterbildung der Erfindung besonders einfach, wenn der Kabelkanal abstehende Laschen aufweist.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig.1: eine Tür mit einem Treibstangenbeschlag und einem Treibstangenschloss,
- Fig.2: das Treibstangenschloss mit einem Antriebsaggregat aus Figur 1,
- Fig.3: vergrößert einen Motorkasten des Antriebsaggregats aus Figur 2,
- Fig.4: einen Kabelkanal des Motorkastens aus Figur 3 in einer perspektivischen Darstellung,
- Fig.5: eine weitere Ausführungsform des Motorkastens,
- Fig.6: einen Kabelkanal des Motorkastens aus Figur 5 in perspektivischer Darstellung.

Figur 1 zeigt eine Tür mit einem gegen einen Rahmen 1 schwenkbaren Flügel 2 und mit einer als Treibstangenschloss ausgebildeten Schließeinrichtung 3. Die Schließeinrichtung 3 hat ein Hauptschloss 4 und zwei mit dem Hauptschloss 4 verbundene Nebenschlösser 5, 6. Weiterhin hat die Schließeinrichtung 3 ein Antriebsaggregat 7.

Figur 2 zeigt vergrößert die Bauteile der Schließeinrichtung 3. Das Hauptschloss 4, die Nebenschlösser 5, 6 und das Antriebsaggregat 7 sind über eine längsverschiebliche Treibstange 8 miteinander verbunden. Über das Antriebsaggregat 7 lässt sich die Treibstange 8 antreiben und Schließorgane 9 - 11 aus dem Hauptschloss 4 und den Nebenschlössern 5, 6 ausfahren oder zurückziehen.

Figur 3 zeigt das Antriebsaggregat 7 aus Figur 2 mit einem Motorkasten 12 in einem geöffneten Zustand. Das Antriebsaggregat 7 hat einen Treibstangenanschlussschieber 13 zur formschlüssigen Verbindung mit der Treibstange 8 und eine mechanische Antriebseinrichtung 14 zum Antrieb des Treibstangenanschlussschiebers 13. Die mechanische Antriebseinrichtung 14 wird von einem Elektromotor 15 angetrieben. Der Elektromotor 15 wird von einer elektronischen Steuereinrichtung 16 angesteuert und von einer Stromquelle 17 mit elektrischem Strom versorgt. Die Stromquelle 17 weist vorzugsweise mehrere elektrische Zellen auf. Trennwände 18, 19 trennen die mechanische Antriebseinrichtung 14 von der elektronischen Steuereinrichtung 16 und von der Stromquelle 17 ab. Die Stromquelle 17 ist in diesem Beispiel unmittelbar am Motorkasten 12 durch eine lösbare Verbindung angekoppelt und kann einfach ausgetauscht werden.

Die elektronische Steuereinrichtung 16 und die Stromquelle 17 sind an voneinander entfernten Enden des Motorkastens 12 angeordnet. Elektrische Leitungen 20 zwischen der Stromquelle 17 und der Steuereinrichtung 16 sind an der mechanischen Antriebseinrichtung 14 vorbeigeführt und von zwei Trennwänden 21, 22 abgetrennt. Eine der Trennwände 22 ist Teil eines aus nichtleitendem Kunststoff gefertigten Kabelkanals 23. Der Kabelkanal 23 ist durch eine Öffnung 24 in der Trennwand 18 zwischen der Steuereinrichtung 16 und der Antriebseinrichtung 14 geführt. Der Kabelkanal 23 ist zudem als Abdeckung für einen Teilbereich der mechanischen Antriebseinrichtung 14 ausgebildet und hat ein Fenster 25, durch das eine Antriebsschnecke 26 des Elektromotors 15 zum Antrieb der Antriebseinrichtung 14 zugänglich ist.

Figur 4 zeigt den Kabelkanal 23 aus Figur 3 in einer perspektivischen Darstellung. Hierbei ist zu erkennen, dass die von dem Kabelkanal 23 gebildete Abdeckung als dreidimensionales Bauteil ausgebildet ist und einen Steg 27 zur Bildung des Teilbereichs der Außenwandung des Motorkastens 12 hat. Laschen 28 zur Befestigung im Motorkasten 12 stehen von dem Kabelkanal 23 ab.

Figur 5 zeigt eine weitere Ausführungsform eines Motorkastens 112 mit darin angeordneten Trennwänden 118, 119 zur Abtrennung einer mechanischen Antriebseinrichtung 114 und mit einem Kabelkanal 123. Im Übrigen ist der Motorkasten 112 wie der aus Figur 3 aufgebaut. Der Kabelkanal 123 ist in Figur 6 perspektivisch dargestellt. Der Kabelkanal 123 hat nach innen abstehende Laschen 128 zur Abstützung der im Kabelkanal 123 geführten elektrischen Leitung 120. Wie bei der Ausführungsform nach den Figuren 3 und 4 bildet der Kabelkanal 123 eine Trennwand 122 zur Abtrennung einer elektrischen Leitung 120 von der mechanischen Antriebseinrichtung 114 und einen Steg 127 einer Außenwandung des Motorkastens 112.

## Patentansprüche

1. Antriebsaggregat (7) für eine Schließeinrichtung (3), insbesondere für ein Treibstangenschloss einer Tür, eines Fensters oder dergleichen mit einer mechanischen Antriebseinrichtung (14, 114) für ein Schließorgan (9 - 11), mit einer elektronischen Steuereinrichtung (16) der mechanischen Antriebseinrichtung (14, 114) und mit einer Stromquelle (17) zur Versorgung der elektronischen Steuereinrichtung (16) mit elektrischem Strom, **dadurch gekennzeichnet, dass** die Stromquelle (17) und die Steuereinrichtung (16) an unterschiedlichen Bereichen der Antriebseinrichtung (14, 114) angeordnet sind und jeweils eine Trennwand (18, 19, 21, 118, 119) aufweisen und dass die elektrische Leitung (20, 120) mittels einer Trennwand (22, 122) von der Antriebseinrichtung (14, 114) abgetrennt ist und dass die Trennwand (22, 122) der elektrischen Leitung (20, 120) die Trennwände (18, 19, 21, 118, 119) der Steuereinrichtung (16) und der Stromquelle (17) miteinander verbindet.

2. Antriebsaggregat nach Anspruch 1, **dadurch gekennzeichnet, dass** die Antriebseinrichtung (14, 114), die Steuereinrichtung (16), die Stromquelle (17) und die elektrische Leitung (20, 120) in oder unmittelbar angekoppelt an einem gemeinsamen Motorkasten (12, 112) angeordnet sind und dass die Antriebseinrichtung (14, 114) einen Treibstangenanschlussschieber (13) zur Verbindung mit einer Treibstange (8) hat.

3. Antriebsaggregat nach Anspruch 1 oder 2, **dadurch gekennzeichnet, dass** die Trennwand (22, 122) der elektrischen Leitung (20, 120) Teil eines Kabelkanals (23, 123) ist.

4. Antriebsaggregat nach Anspruch 3, **dadurch gekennzeichnet, dass** der Kabelkanal (23, 123) als dreidimensionaler Formkörper ausgebildet ist.

5. Antriebsaggregat nach Anspruch 3 oder 4, **dadurch gekennzeichnet, dass** der Kabelkanal (23, 123) mit einem Ende in eine Öffnung (24) in der Trennwand (18) der Steuereinrichtung (16) und/oder in der Trennwand (19) der Stromquelle (17) eingesetzt ist.

6. Antriebsaggregat nach zumindest einem der Ansprüche 3 bis 5, **dadurch gekennzeichnet, dass** der Kabelkanal (23, 123) formschlüssig in dem Motorkasten (12, 123) angeordnet ist.

7. Antriebsaggregat nach zumindest einem der Ansprüche 3 bis 6, **dadurch gekennzeichnet, dass** der Kabelkanal (23, 123) als dreidimensionale Abdeckung für einen Teilbereich der Antriebseinrichtung (14, 114) ausgebildet ist.

8. Antriebsaggregat nach zumindest einem der Ansprüche 3 bis 7, **dadurch gekennzeichnet, dass** der als Abdeckung ausgebildete Kabelkanal (23) ein Fenster (25) für eine Antriebsschnecke (26) der Antriebseinrichtung (14) aufweist.

9. Antriebsaggregat nach zumindest einem der Ansprüche 3 bis 8, **dadurch gekennzeichnet, dass** der Kabelkanal (23, 123) als Außenwandung des Motorkastens (12, 112) ausgebildet ist.

10. Antriebsaggregat nach zumindest einem der Ansprüche 3 bis 9, **dadurch gekennzeichnet, dass** der Kabelkanal (23, 123) abstehende Laschen (28, 128) aufweist.

## Claims

1. Drive unit (7) for a closing device (3), in particular for a drive rod lock of a door, a window or the like, comprising a mechanical drive device (14, 114) for a closing element (9 - 11), comprising an electronic control device (16) of the mechanical drive device (14, 114) and comprising a power source (17) for supplying the electronic control device (16) with electrical current, **characterized in that** the power source (17) and the control device (16) are arranged in different regions of the drive device (14, 114) and each have a partition wall (18, 19, 21, 118, 119) and **in that** the electrical line (20, 120) is separated from the drive device (14, 114) by means of a partition wall (22, 122) and **in that** the partition wall (22, 122) of the electrical line (20, 120) connects the partition walls (18, 19, 21, 118, 119) of the control device (16) and the power source (17) to one another.

2. Drive unit according to claim 1, **characterized in that** the drive device (14, 114), the control device (16), the power source (17), and the electrical line (20, 120) are arranged in or directly coupled to a common motor box (12, 112) and **in that** the drive device (14, 114) has a drive rod connection slide (13) for connection to a drive rod (8).

3. Drive unit according to either claim 1 or claim 2, **characterized in that** the partition wall (22, 122) of the electrical line (20, 120) is part of a cable duct (23, 123).

4. Drive unit according to claim 3, **characterized in that** the cable duct (23, 123) is designed as a three-dimensional shaped body.

5. Drive unit according to either claim 3 or claim 4, **characterized in that** the cable duct (23, 123) is inserted with one end into an opening (24) in the partition wall (18) of the control device (16) and/or in the partition wall (19) of the power source (17).

6. Drive unit according to at least one of claims 3 to 5, **characterized in that** the cable duct (23, 123) is form-fittingly arranged in the motor box (12, 123).

7. Drive unit according to at least one of claims 3 to 6, **characterized in that** the cable duct (23, 123) is designed as a three-dimensional cover for a partial region of the drive device (14, 114).

8. Drive unit according to at least one of claims 3 to 7, **characterized in that** the cable duct (23) designed as a cover has a window (25) for a drive worm (26) of the drive device (14).

9. Drive unit according to at least one of claims 3 to 8, **characterized in that** the cable duct (23, 123) is designed as an outer wall of the motor box (12, 112).

10. Drive unit according to at least one of claims 3 to 9, **characterized in that** the cable duct (23, 123) has protruding tabs (28, 128).

## Revendications

1. Groupe d'entraînement (7) pour un dispositif de fermeture (3), en particulier pour une serrure à crémone d'une porte, d'une fenêtre ou similaire, comportant un dispositif d'entraînement (14, 114) mécanique pour un organe de fermeture (9 - 11), comportant un dispositif de commande (16) électronique du dispositif d'entraînement (14, 114) mécanique et comportant une source de courant (17) pour l'alimentation du dispositif de commande (16) électronique en courant électrique, **caractérisé en ce que** la source de courant (17) et le dispositif de commande (16) sont disposés dans des zones différentes du dispositif d'entraînement (14, 114) et présentent respectivement une paroi de séparation (18, 19, 21, 118, 119) **et en ce que** la ligne électrique (20, 120) est séparée du dispositif d'entraînement (14, 114) au moyen d'une paroi de séparation (22, 122) **et en ce que** la paroi de séparation (22, 122) de la ligne électrique (20, 120) relie entre elles les parois de séparation (18, 19, 21, 118, 119) du dispositif de commande (16) et de la source de courant (17).

2. Groupe d'entraînement selon la revendication 1, **caractérisé en ce que** le dispositif d'entraînement (14, 114), le dispositif de commande (16), la source de courant (17) et la ligne électrique (20, 120) sont disposés dans un carter de moteur (12, 112) commun ou de manière directement accouplée à celui-ci **et en ce que** le dispositif d'entraînement (14, 114) dispose d'un coulisseau de raccordement de crémone (13) pour la liaison avec une crémone (8).

3. Groupe d'entraînement selon la revendication 1 ou 2,
**caractérisé en ce que** la paroi de séparation (22, 122) de la ligne électrique (20, 120) est une partie d'un canal de câble (23, 123).

4. Groupe d'entraînement selon la revendication 3, **caractérisé en ce que** le canal de câble (23, 123) est conçu comme un corps moulé tridimensionnel.

5. Groupe d'entraînement selon la revendication 3 ou 4,
**caractérisé en ce que** le canal de câble (23, 123) est inséré avec une extrémité dans une ouverture (24) dans la paroi de séparation (18) du dispositif de commande (16) et/ou dans la paroi de séparation (19) de la source de courant (17).

6. Groupe d'entraînement selon au moins l'une des revendications 3 à 5, **caractérisé en ce que** le canal de câble (23, 123) est disposé par complémentarité de formes dans le carter de moteur (12, 123).

7. Groupe d'entraînement selon au moins l'une des revendications 3 à 6, **caractérisé en ce que** le canal de câble (23, 123) est conçu comme un élément de recouvrement tridimensionnel pour une zone partielle du dispositif d'entraînement (14, 114).

8. Groupe d'entraînement selon au moins l'une des revendications 3 à 7, **caractérisé en ce que** le canal de câble (23) conçu comme élément de recouvrement présente une fenêtre (25) pour une vis d'entraînement (26) du dispositif d'entraînement (14).

9. Groupe d'entraînement selon au moins l'une des revendications 3 à 8, **caractérisé en ce que** le canal de câble (23, 123) est conçu comme une paroi externe du carter de moteur (12, 112).

10. Groupe d'entraînement selon au moins l'une des revendications 3 à 9, **caractérisé en ce que** le canal de câble (23, 123) présente des languettes (28, 128) en saillie.
